# EUROPÄISCHE PATENTSCHRIFT

(11) **EP 3 255 233 B1**
(45) Veröffentlichungstag und Bekanntmachung des Hinweises auf die Patenterteilung: **23.05.2018**
(21) Anmeldenummer: 17001304.9
(22) Anmeldetag: 07.02.2017
(51) Int. Cl.: E05D 15/56, E05F 15/632, E05F 15/652

(54) **ANTRIEB MIT EINER VERSTELLVORRICHTUNGN FÜR EINEN VERSCHIEBBAREN FLÜGEL ALS HEBE-SCHIEBEKIPPFLÜGEL ODER HEBE-SCHIEBEFLÜGEL**
DRIVE WITH A DISPLACEMENT DEVICE FOR A SLIDING WING AS LIFTING/SLIDING/TILT WING OR LIFTING/SLIDING WING
ENTRAÎNEMENT COMPRENANT UN DISPOSITIF DE MISE EN MOUVEMENT POUR UN VANTAIL COULISSANT EN TANT QUE VANTAIL COULISSANT ET BASCULANT RELEVABLE OU VANTAIL COULISSANT RELEVABLE

(30) Priorität: 03.03.2016 DE 202016001381 U
(43) Veröffentlichungstag der Anmeldung: 13.12.2017
(62) Teilanmeldung aus: 17154904.1
(73) Patentinhaber: SIEGENIA-AUBI KG, 57234 Wilnsdorf (DE)
(72) Erfinder: Pai-Soler, Erich, 54411 Hermeskeil (DE)

(56) Entgegenhaltungen:
- EP-A1- 1 449 994
- EP-A1- 2 484 853
- EP-A2- 2 206 862
- DE-A1- 10 122 261
- DE-B4-102005 002 180
- DE-T5-112007 002 537
- KR-A- 20150 104 692

## Beschreibung

Die Erfindung betrifft einen Antrieb mit einer Verstellvorrichtung für einen verschiebbaren Flügel als Hebe-Schiebekippflügel oder Hebe-Schiebeflügel für ein Fenster oder eine Tür nach dem Oberbegriff des Anspruchs 1.

Die verschiebbaren Flügel von Systemen als Hebe-Schiebekippflügel oder Hebe-Schiebeflügel für ein Fenster oder eine Tür weisen häufig eine relativ hohe Masse auf. Insbesondere beim Anheben des Flügels muss zum Öffnen ein hohes Drehmoment aufgenommen werden. Auch das Schließen erfordert ein Aufbringen eines Widerstandes gegen die Gewichtskraft des Flügels, zur Vermeidung eines abrupten Absinkens des Flügels. Die bekannten Antriebe mit einer Verstellvorrichtung sind ohne weitere Abdeckung montiert, beeinträchtigt damit stark die Optik und bieten nicht genügend Schutz vor möglich eintretendem Schmutz, beispielweise durch einfallende Späne, was eine Beschädigung des Antriebs mit der Verstellvorrichtung zur Folge haben kann. Ebenso wird das Verletzungsrisiko bei der Montage durch störend aufliegend sichtbare Bauteile erhöht. Ferner bieten sichtbare Bauteile mehr Möglichkeiten einer Manipulation von außen. Eine Montage eines solchen Antriebs mit der Verstellvorrichtung, erweist sich aus dem bekannten Stand der Technik ebenso als aufwendig.

Aus der DE 10 2005 002 180 B4 ist eine Steuervorrichtung für einen Hebe-Schiebeflügel mit zumindest zwei Laufwägen bekannt geworden, welche jeweils Rollen aufweisen, um auf einer Laufschiene in einer Richtung parallel zur Erstreckung des Hebe-Schiebeflügels oder entlang der Laufschiene verschoben zu werden. In einer Vertikalschiene ist ein elektrisch angetriebener Hubantrieb und zwei vertikale Steuerstangen angeordnet, von denen die eine Steuerstange am unteren Ende der Vertikalschiene über eine Umlenk- und Koppeleinrichtung mit den Laufwagen gekoppelt ist, zur Verstellung der Höhenlage der Rollen, und wobei die zweite Steuerstange der zumindest zwei Steuerstangen mit dem Hubantrieb gekoppelt ist.

Die beiden vertikalen Steuerstangen sind über quer abragende Arme in einem Getriebegehäuse schubgekoppelt, so dass eine Bewegung der zweiten Steuerstange, angetrieben vom Hubantrieb, auf die erste vertikale Steuerstange übertragbar ist.

Die vorliegende Steuervorrichtung ist groß im Aufbau und benötigt entsprechend viel Bauraum im Flügel. Des Weiteren sind die Bauteile der Steuervorrichtung auf die Länge der Führungsschiene weit voneinander beabstandet verteilt, was eine Montage aufgrund einzelner Bauteilekomponenten verkompliziert. Auch sind die Funktionsbauteile der Steuervorrichtung ungeschützt vor Schmutz und weiteren Einflüssen im Flügel angeordnet.

Weiter wird verwiesen auf die DE 11 2007 002537 T5 mit einer Hebe- und Gleitvorrichtung mit einer Anordnung nach dem Oberbegriff des Anspruchs 1. Dabei umfasst die Hebe- und Gleitvorrichtung für ein Fenster, eine Gleitschiene zum Anheben eines Fensterflügels und eine Betriebsplatte zum Betreiben der Gleitschiene und wird in einer solchen Weise betrieben, dass die Betriebsplatte mittels einer Elektromotoreinheit vertikal bewegt wird. Ferner wird auf die DE 101 22 261 A1 mit einem Antrieb für ein Parallelabstellfenster verwiesen, welches mit Stahlband u. Schaltgestänge versehen ist und einen Verstellmechanismus für eine Parallelverstellung mit am Schaltgestänge angebrachten Kulissenstifte und am Rahmen angebrachte Kulissenkurven verfügt. Alternativ ist ein Getriebe/Handgriff ihr eine Handverstellung vorgesehen. Ein Antriebselement besteht in einer Einheit aus einem Antrieb, einem Stahlband und einem Schaltgestänge. Zwischen diesen besteht ein Verbund über Verbindungselemente. Ein Kopplungselement zwischen Antrieb und Schaltgestänge verfügt über Verbindungen des Antriebselements.

Ebenfalls bekannt ist ein Zungengetriebe zum Verriegeln oder Entriegeln eines Schiebeflügels nach der EP 2 206 862 A2. Um bei einem manuell oder motorisch bewegbaren Flügel für ein zuverlässiges Verriegeln des Flügels in seiner Schließstellung zu sorgen und dafür ein entsprechendes Zungengetriebe zur Verfügung zu stellen, wird dazu ein Zungengetriebe zum Verriegeln und Entriegeln des Flügels gegenüber einem zugehörigen Blendrahmen vorgeschlagen. Das Getriebe besteht aus wenigstens einem Zungengehäuse, welches mit einer um ein vorbestimmtes Maß vor und zurück schiebbaren Treibschiene gekuppelt ist und eine in dem Gehäuse um eine Achse zwischen einer in das Zungengehäuse zurückgezogenen ersten Stellung und einer ausgeschwenkten Verriegelungsstellung schwenkbare Verriegelungszunge aufweist. Die Schwenkzunge ragt in der ausgeschwenkten Stellung durch in Deckung oder Fluchtung gelangte Durchbrechungen in übereinander liegender Treibschiene und Abdeckschiene in ein am Flügel montiertes Schließstück. Die Treibschiene ist alternativ durch eine elektromotorische Antriebseinheit oder durch ein handbetätigtes Getriebe verschiebbar.

Die Aufgabe der vorliegenden Erfindung liegt daher in der Beseitigung der bekannten Mängel und stellt demgegenüber mit geringem Aufwand und bei geringen Kosten einen Antrieb mit einer Verstellvorrichtung für einen verschiebbaren Flügel als Hebe-Schiebekippflügel oder Hebe-Schiebeflügel für ein Fenster oder eine Tür bereit, der außerdem auf einfache, schnelle, sichere und präzise Weise auch nachträglich montiert und justiert, sowie demontiert werden kann.

Gelöst wird diese Aufgabe durch eine Anordnung mit den Merkmalen des Patentanspruchs 1. Der Antrieb und die Verstellvorrichtung sind dabei so anzuordnen, dass sie sich für einen verschiebbaren Flügel als Hebe-Schiebekippflügel oder Hebe-Schiebeflügel für ein Fenster oder eine Tür eignen. Dabei weist der Flügel zumindest zwei Laufwagen mit jeweils Rollen auf, um auf einer Laufschiene in einer Richtung parallel zur Erstreckung des Flügels oder entlang einer Laufschiene verschoben zu werden. Ein auf der Schließseite des Fensters oder der Tür vertikal am Holm des Flügels angeordneter Beschlag, welcher den elektrisch angetriebenen Antrieb und die Verstellvorrichtung aufnimmt, überträgt eine Treibstange den vom Antrieb und der Verstellvorrichtung elektrisch erzeugten Hub auf die am unteren Ende des Flügels über eine Umlenk- und Koppeleinrichtung angeordneten Laufwagen, welche eine Verstellung der Höhenlage der Rollen zulassen.

Zum Betrieb des verschiebbaren Flügels ist am vertikalen Holm des Flügels ein Betätigungselement mit einem Schalter angeordnet, der den Antrieb mit der Verstellvorrichtung zum Öffnen oder Schließen schaltet.

Der bewegliche Flügel kann dabei relativ zum feststehenden Blendrahmen und zum fest montierten Flügel bzw. Türfeld aus der Schließlage in die angehobene Öffnungsstellung gebracht werden. In angehobener Position lässt sich dann der Flügel in eine gegenüber dem feststehenden Blendrahmen und dem ortsfest montierten Flügel bzw. festen Türfeld verschieben, aber andererseits auch in eine gesicherte verschobene Lüftungslage oder einen Bereich einer Durchgangsöffnung bringen. Dazu ist der Antrieb vorzugsweise mit der Verstellvorrichtung im montierten Zustand in einer U-förmig profilierten Führungsschiene aufgenommen. Der Antrieb weist eine Platine, einen Motor und ein Getriebe auf, welche eine Kupplung antreiben. Mit Kraftübertragung von der Kupplung auf die Verstellvorrichtung wird ein in einer Führungsschiene angeordneter Beschlag verschiebbar verlagert. Die Einzelbauteile der Verstellvorrichtung sind vollständig umhüllt in einem Gehäuse gelagert, wobei das Gehäuse mit der Führungsschiene eine formstabil fixierte Verbindung eingeht.

Der Motor, insbesondere der Elektromotor, ist mit dem Getriebe und der Platine verbunden und bildet eine aneinander fixierte Einheit als Antrieb. Das Getriebe ist über die Kupplung mit einer Spindel verbunden, um einen Schlitten anzutreiben. Die Spindel ist dabei vorzugsweise an zwei Lagern drehbar gehalten und axial nicht verschiebbar gelagert. Der Schlitten ist hingegen drehfest im Gehäuse, aber entlang der Führungsschiene verfahrbar angeordnet. Dazu ist der Schlitten mittels eines Gewindeabschnitts drehwirksam mit der Spindel verbunden und weist in Verlängerung der Mittelachse eine Bohrung auf. Die Bohrung ermöglicht einen stabileren Halt und verringert die Biegemomente der Spindel, wobei die Spindel in der Bohrung zusätzlich führend gehalten ist. Vorzugsweise ist die Bohrung an beiden Seiten des Gewindeabschnitts angeordnet. Somit wird gleichzeitig in Längsrichtung die Auflagefläche des Schlittens im Gehäuse und auf einer Treibstange des Beschlags vergrößert. Damit werden aufzunehmende Kräfte aufgefangen, beispielsweise die Bremskraft verringert und ein gegenwirkender Hebel vergrößert, so dass sich der Verschleiß reduziert.

Eine Antriebswelle des Getriebes ist mit einem ersten Kupplungsteil einer Klauenkupplung versehen, dass mit einem zweiten Kupplungsteil der Kupplung in Eingriff steht. Die Klauen der Kupplungsteile liegen nicht unmittelbar aneinander an, sondern sind durch einen Kupplungskranz aus einem elastischen Material voneinander getrennt. Durch das Zusammenspiel der Bauteile der Kupplung wird vorhandenes Spiel oder Toleranzen ausgeglichen.

Zur einfachen Kupplung der Verstellvorrichtung mit dem Beschlag besteht der Schlitten aus einem Mitnehmer und einer Mutter. Die Mutter ist in Längsrichtung zum Antrieb T-förmig ausgebildet und weist dazu den mittig angeordneten Gewindeabschnitt auf, wobei ein zur Bildung der Bohrung aufweisender halbkreisförmiger Ausschnitt an den jeweiligen Seiten angeordnet ist. Der Mitnehmer ist in Längsrichtung zum Antrieb U-förmig geformt und weist eine Ausnehmung auf, die in formschlüssiger Verbindung zu dem Gewindeabschnitt steht. Ebenfalls sind an den jeweiligen Seiten der Ausnehmung zur Bildung der Bohrung halbkreisförmige Ausschnitte ausgebildet. In gekuppelter Stellung des Mitnehmers mit der Mutter bilden die halbkreisförmigen Ausschnitte die Bohrung.

Zur Erreichung einer hohen Festigkeit und einer hohen Lebensdauer der Verbindung des Beschlags mit der Verstellvorrichtung und dem Antrieb ist der Schlitten mit seinem Mitnehmer an der Treibstange des Beschlags mittels einer Nietverbindung befestigt und führend im Gehäuse gehalten. Im Bereich der Nietverbindung mit der Treibstange ist die Treibstange in Richtung Verstellvorrichtung abgekröpft ausgebildet. Möglich auftretende Reibwiderstände durch einen Nietüberstand, auf die in der Führungsschiene gelagerte Bewegung der Treibstange, werden somit ausgeschlossen.

Außerdem hat es sich als vorteilhaft auf die Funktion, Montage und Kosten des Beschlags erwiesen, dass der Antrieb mit der Verstellvorrichtung unabhängig vom Einbau des sonstigen Beschlags an den Flügel verdeckt montierbar ist. Die Größe und das Gewicht des Fensters oder der Tür bestimmen zudem die Anzahl der Antriebe an die Verstellvorrichtung, um im Bedarfsfall die Antriebskraft zu erhöhen.

Ferner weist die Verstellvorrichtung eine manuell betätigbare Notentriegelungseinrichtung zur manuellen Bewegung der in der Verstellvorrichtung angeordneten Spindel mit Übertragung auf den Beschlag des Hebe-Schiebekippflügels oder Hebeschiebeflügels auf. Zur Betätigung greift in eine Öffnung des Gehäuses der Verstellvorrichtung ein von Hand betätigbares Werkzeug direkt auf die angeordnete Spindel zu, welche drehbar verstellt werden kann.

Bevorzugte Ausführungsbeispiele der Erfindung sind in der Zeichnung schematisch dargestellt und werden nachfolgend mit Bezug zu den Figuren der Zeichnung näher erläutert.

Es zeigen:
- Fig. 1: eine perspektivische Ansicht eines verschiebbaren Flügels als Hebe-Schiebekippflügel oder Hebe-Schiebeflügel für ein Fenster oder eine Tür,
- Fig. 2: eine perspektivische Ansicht des Antriebs mit der Verstellvorrichtung im montierten Zustand mit dem Beschlag,
- Fig. 3: eine perspektivische Darstellung der Verstellvorrichtung mit montiertem Gehäuse und eine Explosionsdarstellung des Antriebs und dem Beschlag nach Fig. 2,
- Fig. 4: ein Ausschnitt der Explosionsdarstellung nach Fig. 3 mit dem Antrieb, der Kupplung und des Beschlags,
- Fig. 5: eine Vorderansicht des Antriebs mit der Verstellvorrichtung im montierten Zustand mit dem Beschlag nach Fig. 2,
- Fig. 6: eine Draufsicht auf den Antrieb und die Verstellvorrichtung mit dem Beschlag nach Fig. 2,
- Fig. 7: eine Schnittdarstellung nach Fig. 6 durch die Platine und die Leitungen im Bereich der Rast-Schnappverbindung des Halters an dem Gehäuse,
- Fig. 8: eine Schnittdarstellung nach Fig. 6 durch die Leitungen und den Antrieb im Bereich des Halters und dem Motor an dem Gehäuse,
- Fig. 9: eine Explosionsdarstellung des Antriebs mit der Verstellvorrichtung und dem Beschlag nach Fig. 2,
- Fig. 10: eine Explosionsdarstellung des Antriebs mit der Verstellvorrichtung und einer Gehäusehälfte und dem Beschlag nach Fig. 2 und
- Fig. 11: eine Schnittdarstellung durch den Antrieb mit der Verstellvorrichtung im montierten Zustand des Beschlags nach Fig. 2.

Die Fig. 1 zeigt in perspektivischer Ansicht einen verschiebbaren Flügel 3 und einen fest montierten Flügel bzw. Türfeld 50, der diesem benachbart ist. Ein Betätigungselement 51 mit einem Schalter steuert einen am vertikalen Holm 52 angeordneten Antrieb 1 mit einer Verstellvorrichtung 2, welche nicht darstellte am horizontalen Holm 53 angeordnete Laufwagen mit Veränderung der Rollen an den Laufwagen in der Höhenlage steuert.

Der bewegliche Flügel 3 kann dabei relativ zum feststehenden Blendrahmen 54 und zum fest montierten Flügel bzw. Türfeld 50 aus der in den Fig. 1 aufweisenden Schließlage in die angehobene Öffnungsstellung gebracht werden. In angehobener Position lässt sich dann der Flügel 3 in eine nicht dargestellte Position gegenüber dem feststehenden Blendrahmen 54 und dem ortsfest montierten Flügel bzw. festen Türfeld 50 verschieben, aber andererseits auch in eine gesicherte verschobene Lüftungslage oder einen Bereich einer Durchgangsöffnung bringen.

Damit diese Stellungen des Flügels 3 relativ zum feststehenden Blendrahmen 54 sowie zum fest montierten Flügel bzw. zum festen Türfeld 50 möglich sind, wird zwischen dem Flügel 3 und dem feststehenden Blendrahmen 54 eine besondere Beschlaganordnung, nämlich ein sogenanntes System für Hebe-Schiebekippflügel oder Hebe-Schiebeflügel vorgesehen, von dem in der Fig. 1 der Einfachheit halber nur das Betätigungselement 51 am Flügel 3 sowie eine obere Führungsschiene 55 und ein Teil einer unteren Laufschiene 56 für die Laufwägen andeutungsweise zu sehen ist.

Nach der Fig. 2 ist der Antrieb 1 mit der Verstellvorrichtung 2 im montierten Zustand in einer U-förmig profilierten Führungsschiene 9 verbunden aufgezeigt. Der Antrieb 1 weist eine Platine 5, einen Motor 6 und ein Getriebe 7 auf, welche eine Kupplung 8 antreiben. Mit Kraftübertragung von der Kupplung 8 auf die Verstellvorrichtung 2 wird ein nach Fig. 7 in einer Führungsschiene 9 des Antriebs 1 angeordneten Beschlag 10 verschiebbar verlagert. Die Verstellvorrichtung 2 ist dabei in einem Gehäuse 11 gelagert und geht mit der Führungsschiene 9 eine formstabil fixierte Verbindung 12 ein. Der Antrieb 1 ist von einem Halter 13 senkrecht zur Antriebsrichtung des Beschlags 10 tragend aufgenommen, wobei zumindest ein am Halter 13 angeordneter Rastvorsprung 14, 15 und eine an der Führungsschiene 9 angeordnete Freimachung 16, 17 mittels einer Rast-Schnappeinrichtung 18 eine lösbar klipsbare Verbindung bilden.

Aus den Figuren 3 und 4 wird deutlich, dass der Halter 13 aus einer Aufnahmeplatte 19 und einer Befestigungsplatte 20 bestehend winkelförmig ausgebildet ist. Um einen stabilen Sitz des Motors 6 auf der Aufnahmeplatte 19 zu ermöglichen, ist die Aufnahmeplatte 19 nach Fig. 7 in Längsrichtung zur Führungsschiene 9 ausgerichtet im Querschnitt mit seiner Außenseite 21 der inneren Querschnittskontur 22 der Führungsschiene 9 angepasst. Die Innenseite 23 der Aufnahmeplatte 19 ist ebenfalls der zylindrischen Querschnittsform des Motors 6 nach Fig. 8 angepasst, wobei in montiertem Zustand der Motor 6 zur Innenseite 23 der Aufnahmeplatte 19 ein minimales Spiel zur Vermeidung von Spannungen aufweist. Die senkrecht zur Öffnung der Führungsschiene 9 ausgerichtete Befestigungsplatte 20 verbindet den Motor 6 und damit die miteinander gekuppelten Komponenten des Antrieb 1 mittels Befestigungsschrauben kraftschlüssig zu einer einteiligen Baueinheit.

Um den Antrieb 1 lösbar fixiert in der Führungsschiene 9 des Beschlags 10 einfach zu verbinden, sind an dem Halter 13 nach Fig. 2 bis Fig. 4 und Fig. 7 an der Außenseite 21 der Aufnahmeplatte 19 entsprechend zur Führungsschiene 9 die Rastvorsprünge 14, 15 mit einer Einlaufschräge versehen, die elastisch an der Außenseite 21 der Aufnahmeplatte 19 des Halters 13 angeordnet sind. Bei Montage rasten die Rastvorsprünge 14, 15 in die Führungsschiene 9 mit leichter Federkraft in die Freimachungen 16, 17 ein und bilden eine lösbare Verbindung mit der Führungsschiene 9.

Zur einfachen Montage und zum Einbau eines weiteren Antriebs 1 zur Kopplung an die Verstellvorrichtung 2, ist die Führungsschiene 9 zur Mittelachse 24 der Verstellvorrichtung 2 nach Fig. 2 zumindest im Bereich zum Einhängen des Antriebs 1 symmetrisch ausgebildet. Dazu sind ausgehend von der Mittelachse 24 jeweils gleich voneinander beabstandet ein Ausschnitt 25 zur Lagerung des Motors 6, die Freimachung 16 der Rast-Schnappverbindung und die fixierte Verbindung 12 der Verstellvorrichtung 2 angeordnet.

Alle Bauteilekomponenten der Verstellvorrichtung 2 werden nach Fig. 9 und Fig. 10 vor der Montage in die Führungsschiene 9 in das Gehäuse 11 montiert. Zur Lagerung und Positionsfixierung der Bauteile weist das Gehäuse 11 mehrere Lagerstellen auf und besteht aus zwei Gehäusehälften 26, 27. Bei Verwendung mit einem Antrieb 1 ist eine im Querschnitt aufweisende Seitenfläche des Gehäuses 11 geöffnet, wobei die abgewandte freie andere Seite von einer Abdeckkappe 65 verdeckt wird. Die Gehäusehälften 26, 27 werden nach Montage mit den in dem Gehäuse 11 gelagerten Bauteilen vorzugsweise nach Fig. 9 durch Befestigungsschrauben kraftschlüssig verbunden. Andere Verbindungsmöglichkeiten sind ebenfalls denkbar. Danach lässt sich die Verstellvorrichtung 2 in bekannter Weise an die Führungsschiene 9 montieren. Dazu sind an den Schenkeln der Führungsschiene 9 nach Figuren 9 bis 11 Öffnungen 62 zur Montage von Zapfen 63 oder Spannstiften vorgesehen, die an den Schenkeln der Führungsschiene 9 form- und kraftschlüssig fixiert werden. In dem Gehäuse 11 befinden sich dazu kongruent zwei Durchgangsöffnungen 64, durch die die Zapfen 63 durchgesteckt werden.

Im eingebauten Zustand des Antriebs 1 und der Verstellvorrichtung 2 mit dem Beschlag 10 in dem vertikalen Holm 52 des Flügels 3 bleibt wenig freier Raum für weitere oder zusätzliche Bauteilkomponenten. Um die elektrischen Leitungen 29 an den Antrieb 1 und die Verstellvorrichtung 2 zu integrieren und um zur einfachen Verwendung bei der Montage möglichst platzsparend den Antrieb 1 und die Verstellvorrichtung 2 im vertikalen Holm 52 einbauen zu können, sind am Gehäuse 11 nach Figuren 2 bis 3 auf der Führungsschiene 9 freien abgewandte Seite zur Führung und Befestigung der elektrischen Leitungen 29 ausgebildete Führungselemente 30 angeordnet.

Nach Fig. 3 sind die Führungselemente 30 vorzugsweise einteilig mit dem Gehäuse 11 gefertigt und im Querschnitt zum Gehäuse 11 L-förmig mit dem offenen Ende zur Innenseite des Gehäuses 11 zeigend ausgebildet und bilden zusammen einen Hintergriff. Die Leitungen 29 können mühelos in den Hintergriff der Führungselemente 30 festgehalten eingelegt werden.

In der Fig. 9 ist die Verstellvorrichtung 2 im geöffneten Gehäuse 11 dargestellt und in Fig. 10 wird ein Teil der Verstellvorrichtung 2 zur vereinfachten Übersicht ohne eine Gehäusehälfte 27 gezeigt. Der Motor 6, insbesondere der Elektromotor, ist mit dem Getriebe 7 und der Platine 5 verbunden und bilden zusammen eine aneinander fixierte Einheit als Antrieb 1. Das Getriebe 7 ist über die Kupplung 8 mit einer Spindel 31 verbunden, die über den Antrieb 1 drehbar gelagert, um einen Schlitten 32 nach Fig. 9 bis Fig. 11 anzutreiben. Die Spindel 31 ist dabei an einem Lager 57 des Gehäuses 11 in Wirkverbindung mit einem Kegelrad 66 und einer zwischen dem Kegelrad 66 und dem Lager 57 angeordneten Unterlegscheibe 67 drehbar und axial unverschiebbar gelagert. Die Unterlegscheibe 67 ist vorzugsweise aus einem Kunststoff gefertigt und bietet Schutz vor möglich eindringendem Schmutz. Der Schlitten 32 ist hingegen drehfest im Gehäuse 11, aber entlang der Führungsschiene 9 verfahrbar angeordnet. Dazu ist der Schlitten 32 mittels eines Gewindeabschnitts 33 drehwirksam mit der Spindel 31 verbunden, und weist in Verlängerung der Mittelachse 34 eine Bohrung 35 auf. Die Spindel 31 wird durch die Bohrung 35 zusätzlich führend gehalten. Vorzugsweise ist die Bohrung 35 an beiden Seiten des Gewindeabschnitts 33 angeordnet. Somit wird gleichzeitig in Längsrichtung die Auflagefläche des Schlittens 32 im Gehäuse 11 und auf einer Treibstange 41 des Beschlags 10 vergrößert. Damit werden Biegemomente auf die Spindel verringert und aufzunehmende Kräfte aufgefangen, so dass eine Minderung des Verschleißes die Folge ist.

Eine Antriebswelle des Getriebes 7 ist nach Fig. 9 bis Fig. 10 mit einem ersten Kupplungsteil 59 einer Klauenkupplung versehen, dass mit einem zweiten Kupplungsteil 60 der Kupplung 8 in Eingriff steht. Die Klauen der Kupplungsteile 59 und 60 liegen nicht unmittelbar aneinander an, sondern sind durch einen Kupplungskranz 61aus einem elastischen Material voneinander getrennt.

Zur einfachen Kupplung der Verstellvorrichtung 2 mit dem Beschlag 10 besteht der Schlitten 32 nach Fig. 9 bis Fig. 11 aus einem Mitnehmer 36 und einer Mutter 37. Die Mutter 37 ist in Längsrichtung zum Antrieb 1 T-förmig ausgebildet und weist dazu den mittig angeordneten Gewindeabschnitt 33 auf, wobei ein zur Bildung der Bohrung 35 aufweisender halbkreisförmiger Ausschnitt 38 an den jeweiligen Seiten angeordnet ist. Der Mitnehmer 36 ist in Längsrichtung zum Antrieb 1 U-förmig geformt und weist eine Ausnehmung 39 auf, die im montierten Zustand in formschlüssiger Verbindung mit dem Gewindeabschnitt 33 steht. Ebenfalls sind an den jeweiligen Seiten der Ausnehmung 39 zur Bildung der Bohrung 35 halbkreisförmige Ausschnitte 40 ausgebildet. Mit Kupplung des Mitnehmers 36 mit der Mutter 37 bilden die halbkreisförmigen Ausschnitte 38, 40 die Bohrung 35.

Wie in Fig. 11 dargestellt, wird der Schlitten 32 mit seinem Mitnehmer 36 an der Treibstange 41 des Beschlags 10 mittels einer Nietverbindung befestigt ist und führend im Gehäuse 11 gehalten. Im Bereich der Nietverbindung mit der Treibstange 41 ist die Treibstange 41 in Richtung Verstellvorrichtung 2 abgekröpft. Möglich auftretende Reibwiderstände durch einen Nietüberstand auf die in der Führungsschiene 9 gelagerte Bewegung der Treibstange 41 werden somit ausgeschlossen.

### Bezugszeichenliste

- 1: Antrieb
- 2: Verstellvorrichtung
- 3: Flügel
- 4: Fenster oder Tür
- 5: Platine
- 6: Motor
- 7: Getriebe
- 8: Kupplung
- 9: Führungsschiene
- 10: Beschlag
- 11: Gehäuse
- 12: Verbindung
- 13: Halter
- 14: Rastvorsprung
- 15: Rastvorsprung
- 16: Freimachung
- 17: Freimachung
- 18: Rast-Schnappverbindung
- 19: Aufnahmeplatte
- 20: Befestigungsplatte
- 21: Außenseite
- 22: Querschnittskontur
- 23: Innenseite
- 24: Mittelachse
- 25: Ausschnitt
- 26: Gehäusehälfte
- 27: Gehäusehälfte
- 28: freie Seite
- 29: Leitung
- 30: Führungselement
- 31: Spindel
- 32: Schlitten
- 33: Gewindeabschnitt
- 34: Mittelachse
- 35: Bohrung
- 36: Mitnehmer
- 37: Mutter
- 38: Ausschnitt
- 39: Ausnehmung
- 40: Ausschnitt
- 41: Treibstange
- 50: Flügel/Türfeld
- 51: Betätigungselement
- 52: Holm
- 53: Holm
- 54: Blendrahmen
- 55: Führungsschiene
- 56: Laufschiene
- 57: Lager
- 58: Ausschnitt
- 59: Kupplungsteil
- 60: Kupplungsteil
- 61: Kupplungskranz
- 62: Öffnung
- 63: Zapfen
- 64: Durchgangsöffnung
- 65: Abdeckkappe
- 66: Kegelrad
- 67: Unterlegscheibe

## Patentansprüche

1. Anordnung bestehend aus einem Antrieb (1), einer Kupplung (8), einer Verstellvorrichtung (2) für einen verschiebbaren Flügel (3) als Hebe-Schiebekippflügel oder Hebe-Schiebeflügel für ein Fenster oder eine Tür (4), und einem auf der Schließseite des Fensters oder der Tür (4) vertikal am Holm (52) des Flügels (3) in einer Führungsschiene (9) angeordneten Beschlag (10), welcher den elektrisch angetriebenen Antrieb (1) und die Verstellvorrichtung (2) aufnimmt, wobei der Antrieb (1) aus einer Platine (5), einem Motor (6) und einem Getriebe (7) bestehend die Kupplung (8) antreibt, mit Übertragung über die Kupplung (8) auf die Verstellvorrichtung (2) den Beschlag (10) antreibt, und eine Treibstange (41) des Beschlags (10) den vom Antrieb (1) und der Verstellvorrichtung (2) elektrisch erzeugten Hub auf die am unteren Ende des Flügels (3) über eine Umlenk- und Koppeleinrichtung angeordneten, Rollen aufweisenden Laufwagen überträgt, welche eine Verstellung der Höhenlage der Rollen zulassen, wobei zumindest die Verstellvorrichtung (2) in einem Gehäuse (11) gelagert ist, das mit der Führungsschiene (9) eine formstabil fixierte Verbindung (12) eingeht, wobei über die Kupplung (8) eine Spindel (31) der Verstellvorrichtung (2) angetrieben wird, auf der ein Schlitten (32) der Verstellvorrichtung (2) mit einer Mutter verfahrbar ist, wobei der Schlitten (32) mit einem Gewindeabschnitt (33) mit der Spindel (31) wirkverbunden in Eingriff ist und in Verlängerung auf der Mittelachse (34) des Gewindeabschnitts (33) durch eine sich bildende Bohrung (35) die Spindel (31) führend gehalten ist,
**dadurch gekennzeichnet,**
**dass** der Schlitten (32) aus einem Mitnehmer (36) und der Mutter (37) besteht, wobei die Mutter (37) in Längsrichtung zum Antrieb (1) T-förmig ausgebildet den Gewindeabschnitt (33) und einen halbkreisförmigen Ausschnitt (38) der Bohrung (35) aufweist, wobei der Mitnehmer (36) in Längsrichtung zum Antrieb (1) U-förmig geformt eine Ausnehmung (39) aufweist und kongruent zur Mutter (37) einen
halbkreisförmigen Ausschnitt (40) der Bohrung (35) ausbildet, wobei
die Ausnehmung (39) in formschlüssiger Verbindung zu dem Gewindeabschnitt (33) steht, und dass der Schlitten (32) mit seinem Mitnehmer (36) an der Treibstange (41) des Beschlags (10) mittels einer Nietverbindung befestigt führend im Gehäuse (11) gehalten ist.

2. . Antrieb (1) nach Anspruch 2,
**dadurch gekennzeichnet,**
**dass** die Mutter (37) mit dem Gewindeabschnitt (33) und der Mitnehmer (36) mit dem Ausnehmung (39) im eingebauten Zustand eine formschlüssige Wirkverbindung eingehen.

## Claims

1. Arrangement consisting of a drive (1), a coupling (8), and an adjustment device (2) for a sliding wing (3) as a lifting/sliding/tilt wing or lifting/sliding wing for a window or door (4), and with a fitting (10) arranged on the closing side of the window or door (4) vertically at the spar (52) of the wing (3) in a guide rail (9), which accommodates the electrically driven drive (1) and the adjustment device (2), wherein the drive (1), consisting of a printed circuit board (5), a motor (6), and a gear unit (7), drives the coupling (8), and, with transfer via the coupling (8) onto the adjustment device (2), drives the fitting (10), and a drive rod (41) of the fitting (10) transfers the lift, produced electrically by the drive (1) and the adjustment device (2), onto the carriage, which exhibits rollers and is arranged at the lower edge of wing (3), by means of a deflection and coupling device, which allows for an adjustment of the height position of the rollers, wherein at least the adjustment device (2) is mounted in a housing (11), which enters into a shape-stable fixed connection (12) with the guide rail (9), wherein, by means of the coupling (8), a spindle (31) of the adjustment device (2) is driven, on which a slide carriage (32) of the adjustment device (2) can be moved with a nut, wherein the slide carriage (32) is operatively connected by means of a thread section (33) in engagement with the spindle (31), and in an extension on the middle axis (34) of the threaded section (33) the spindle (31) is held and guided by means of a borehole (35) formed therein,
**characterized in that**
the sliding carriage (32) consists of a latch (36) and the nut (37), wherein the nut (37) is configured as T-shaped in the longitudinal direction towards the drive (1), and comprises the threaded section (33) and a semi-circular section (38) of the borehole (35), wherein the latch (36) is formed in a U-shape in the longitudinal direction towards the drive (1), comprises a cut-out opening (39) and forms, congruent to the nut (37), a semicircular section (40) of the borehole (35), wherein the cut-out opening (39) is in positive fit connection with the threaded section (33), and that the sliding carriage (32) with its latch (36) is held at the drive rod (41) of the fitting (10) by means of a rivet connection, secured in a guiding manner in the housing (1).

2. Drive according to claim 2, **characterized in that** the nut (37) with the threaded section (33) and the latch (36) in the installed state enters into a positive fit operative connection with the cut-out opening (39).

## Revendications

1. Dispositif consistant en un entraînement (1), un couplage (8), un dispositif de mise en mouvement (2) pour un vantail coulissant (3) en tant que vantail coulissant et basculant relevable ou vantail coulissant relevable pour une fenêtre ou une porte (4), et une ferrure (10) agencée du côté de fermeture de la fenêtre ou de la porte (4), sur le montant (52) du vantail (3) dans un rail de guidage, laquelle présente l'entrainement (1) électrique et le dispositif de mise en mouvement (2), où l'entrainement (1) actionne le couplage (8) consistant en une carte-mère (5), un moteur (6) et une boite de vitesse (7), agit sur le dispositif de mise en mouvement (2) de la ferrure (10) par l'intermédiaire du couplage (8), et une crémone (41) de la ferrure (10) transmet la course produite électriquement par l'entrainement (1) et le dispositif de mise en mouvement (2) sur le chariot présentant des rouleaux et agencé sur l'extrémité inférieure du vantail (3) par un dispositif de renvoi et de couplage, lequel chariot tolère un réglage de la hauteur des rouleaux, le dispositif de mise en mouvement (2) au moins se trouve dans un boitier (11), qui forme avec le rail guide (9), une liaison (12) fixe et stable, où par le couplage (8), une broche (31) du dispositif de mise en mouvement (2) est entraînée, sur laquelle un traineau (32) du dispositif de mise en mouvement (2) peut être déplacé avec un écrou, où le traineau (32) est en prise de manière active avec un segment fileté (33) avec la broche (31) et la broche (31) est maintenue mobile dans le prolongement de l'axe central (34) du segment fileté (33) par un forage (35),
**caractérisé en ce que** le traineau (32) consiste en un élément d'entrainement (36) et l'écrou (37), où l'écrou (37) présente le segment fileté (33) en forme de T en direction longitudinale de l'entrainement (1) et un segment en demi-cercle (38) du forage (35), où l'élément d'entrainement (36) présente une cavité (39) en forme de U en direction longitudinale de l'entrainement (1) et forme de manière congruente avec l'écrou (37), un segment en demi-cercle (40) du forage (35), où la cavité (39) se trouve en liaison par complémentarité de forme avec le segment fileté (33) et **en ce que** le traineau (32) est maintenu dans son élément d'entrainement (36) sur la broche (31) de la ferrure (10) au moyen d'un rivet dans le boitier (11).

2. Entrainement (1) selon la revendication 1, **caractérisé en ce que**, à l'état monté, l'écrou (37) forme une liaison active par complémentarité de forme avec le segment fileté (33) et l'élément d'entrainement (36) avec la cavité (39).
